# EUROPÄISCHE PATENTSCHRIFT

(11) **EP 2 739 445 B1**
(45) Veröffentlichungstag und Bekanntmachung des Hinweises auf die Patenterteilung: **26.08.2015**
(21) Anmeldenummer: 12743432.2
(22) Anmeldetag: 27.07.2012
(51) Int. Cl.: B26D 7/18, B26F 1/12, B26F 1/34, B21D 45/00

(54) **BACKENPAAR ZUM AUSSTANZEN VON LÖCHERN**
JAW PAIR FOR PUNCHING OUT HOLES
PAIRE DE MÂCHOIRES POUR L'ESTAMPAGE DE TROUS

(30) Priorität: 02.08.2011 DE 102011052350
(43) Veröffentlichungstag der Anmeldung: 11.06.2014
(73) Patentinhaber: Gustav Klauke GmbH, 42855 Remscheid (DE)
(72) Erfinder: FRENKEN, Egbert, 52525 Heinsberg (DE)
(74) Vertreter: Müller, Enno
(86) Internationale Anmeldenummer: PCT/EP2012/064753
(87) Internationale Veröffentlichungsnummer: WO 2013/017535

(56) Entgegenhaltungen:
- JP-U- 50 066 292
- US-A- 1 822 468
- US-A- 3 461 762
- US-A- 3 924 330

## Beschreibung

Die Erfindung betrifft ein Backenpaar.

Backenpaare sind bereits in verschiedener Hinsicht bekannt geworden. Es wird beispielsweise auf die DE 199 34 288 C1 bzw. die US 6,427,515 B1 verwiesen.

Darüber hinaus sind auch hydraulisch zu betätigende Geräte, an welchen ein solches Backenpaar befestigbar ist, in verschiedener Ausgestaltung bekannt geworden. Hierzu wird beispielsweise auf die WO 99/04165 A1 bzw. die US 6,206,663 B1, die DE 198 54 943 A1, die WO 99/19947 A1 bzw. die US 6,276,186 B1, die EP 1 084 798 A2 bzw. die US 6,718,870 B1 und die WO 03/084719 A2 bzw. die US 7,412,868 B2 verwiesen.

Aus der US--3,461,762 ist ein Backenpaar bekannt, wobei die Backen fluchtend zueinander verlaufen. Sie sind jeweils gerade verlaufend ausgebildet. Vergleichbare Ausgestaltungen sind auch aus der US-A-1,822,468 und der JP 50-66292 bekannt.

JP 50-66292 offenbart ein mit Stanzpressen verbindbares Backenpaar zum Ausstanzen von Löchern oder Ausnehmung in vorzugsweise Blechteilen, wobei an einer Backe ein Stanzstempel und an der anderen Backe eine Stanzöffnung ausgebildet ist, wobei in der den Stanzstempel aufweisenden Backe ein relativ zu dem Stanzstempel gegen die Wirkung einer Druckfeder bewegliches und in Stanzrichtung außerhalb einer Außenkontur des Stanzstempels befindliches Abstreiferteil ausgebildet ist.

Im Hinblick auf derartige bekannte Stanzgeräte wird eine günstige Arbeitsweise angestrebt. Mitunter kommt es nach einem Durchbruch des Stanzstempels zu Verklemmungen von Blechen oder sonstigen Teilen, aus denen ausgestanzt wurde.

Ausgehend hiervon beschäftigt sich die Erfindung mit der Aufgabe, ein vorteilhaftes Backenpaar zum Ausstanzen von Löchern oder Ausnehmungen in vorzugsweise Blechteilen anzugeben.

Zur Lösung der Aufgabe ist ein Backenpaar angegeben, bei welchem die Backen als Schwenkbacken ausgebildet sind, bei welchem weiter in der den Stanzstempel aufweisenden Stanzbacke ein relativ zu dem Stanzstempel bewegliches und in Stanzrichtung außerhalb einer Außenkontur des Stanzstempels befindliches Abstreiferteil ausgebildet ist, wobei weiter die Schwenkbacken unterschiedlich gebildet sind, wobei die den Stanzstempel aufweisende Backe in einer Seitenansicht winkelförmig ist.

Bei einem solchen Backenpaar, bei welchem im Zuge der Durchführung eines Stanzvorganges eine oder beide Backen relativ zu dem Gerät eine Bewegung durchführen, wird durch dieses Abstreiferteil erreicht, dass einem Verklemmen des Gerätes in dem beispielsweise Blechteil oder einer Mitnahme des Blechteils an der den Stanzstempel aufweisenden Backe des Backenpaares nach Beendigung des Stanzvorganges entgegengewirkt werden kann. Eine Abfolge von Stanzvorgängen lässt sich rationell ohne Behinderung nacheinander durchführen. Die winkelförmige Ausbildung der den Stanzstempel aufweisenden Backen ermöglicht ein gutes Zusammenfahren.

Es ist bevorzugt, dass das Abstreiferteil in eine den Stanzstempel an seinem freien Ende zumindest teilweise überragende Stellung vorgespannt ist. Diese Vorspannung lässt erreichen, dass das Abstreiferteil beim Zusammenfahren der Backen, wenn es zunächst zur Anlage an dem Werkstück kommt, zurückbewegt wird, bis dann der Stanzstempel zur Einwirkung auf das Werkstück kommt. Auch im Zuge der Einwirkung fährt das Abstreiferteil zunächst weiter zurück, entsprechend der Relativposition des Stanzstempels zu dem Werkstück, in das er eindringt bzw. welches er durchdringt. Nach Beendigung des Stanzvorganges, wenn die Backen wieder auseinanderfahren, unterstützt das auf dem - verbleibenden - Werkstück aufliegende Abstreiferteil die Ausfahrbewegung des Stanzstempels relativ zu dem Werkstück. Soweit nicht die Vorspannungskraft übertroffen wird, wird das Werkstück zuverlässig von dem Stanzstempel wieder abgehoben.

Das Abstreiferteil kann grundsätzlich beispielsweise in Form einer Mehrzahl von, bevorzugt symmetrisch bzw. mit gleichem Umfangsabstand um den Stanzstempel herum angeordneten, Abstreiferstangen ausgebildet sein. Bevorzugt ist jedoch eine hülsenartige Ausbildung des Abstreiferteils. Bei dieser Gestaltung werden zuverlässig auch etwa verbleibende Kleinteile zurückgedrängt und letztlich abgestriffen beim Öffnen der Backen.

Weiter ist bevorzugt, dass die Vorspannung des Abstreiferteils durch eine mechanische Feder erreicht ist. Insbesondere eine Wendelfeder. Die Wendelfeder kann ein feststehendes Befestigungsteil bzw. eine Halterung des Stanzstempels umgebend ausgebildet sein. Es bietet sich ein rundes Befestigungsteil an, das entsprechend von einer im Sinne einer Zylinderfläche sich erstreckenden Wendelfeder umgeben ist.

Die vor- und insbesondere nachstehend angegebenen Bereiche bzw. Wertebereiche schließen hinsichtlich der Offenbarung auch sämtliche Zwischenwerte ein, insbesondere in 1/10-Schritten der genannten Dimension, gegebenenfalls auch dimensionslos, beispielsweise also 1/10°, 1/10 Durchmesser etc., einerseits zur Eingrenzung der genannten Bereichsgrenzen von unten und/ oder oben, alternativ oder ergänzend aber auch im Hinblick auf die Offenbarung eines oder mehrerer singulärer Werte aus einem jeweilig angegebenen Bereich.

Nachstehend ist die Erfindung des Weiteren anhand der beigefügten Zeichnung, die jedoch lediglich Ausführungsbeispiele darstellt, erläutert. Hierbei zeigt:
- Fig. 1: eine perspektivische Ansicht eines Gerätes mit angebrachtem Schiebebackenpaar (nicht Gegenstand der Erfindung);
- Fig. 2: eine Seitenansicht des Gerätes nach Figur 1, im oberen Bereich (nicht Gegenstand der Erfindung);
- Fig. 3: einen Querschnitt durch den Gegenstand gemäß Figur 2, geschnitten entlang der Linie III - III (nicht Gegenstand der Erfindung);
- Fig. 4: einen Querschnitt durch den Gegenstand gemäß Figur 2 bzw. Figur 3, geschnitten in der Ebene IV - IV in Figur 3 (nicht Gegenstand der Erfindung);
- Fig. 5: eine Darstellung gemäß Figur 4, im zusammengefahrenen Zustand der Backen im Zuge eines Stanzvorganges (nicht Gegenstand der Erfindung);
- Fig. 6: eine perspektivische Ansicht von schräg unten des Backenpaares wie es an dem Gerät gemäß Figur 1 angebracht ist (nicht Gegenstand der Erfindung);
- Fig. 7: eine perspektivische Ansicht eines alternativen, als Schwenkbackenpaar ausgebildeten Backenpaares;
- Fig. 8: eine Seitenansicht des Backenpaares gemäß Figur 7;
- Fig. 9: einen Querschnitt durch den Gegenstand gemäß Figur 8, geschnitten in der Ebene IX - IX;
- Fig. 10: einen Querschnitt durch den Gegenstand gemäß Figur 8 bzw. Figur 9, geschnitten in der Ebene X - X der Figur 9;
- Fig. 11: eine Darstellung gemäß Figur 10, im verschwenkten Zustand bei durchgeführtem Stanzvorgang;
- Fig. 12: eine weitere perspektivische Ansicht entsprechend Figur 7, ohne Geräteadapter;
- Fig. 13: einen Querschnitt durch den Gegenstand gemäß Figur 12, geschnitten in der Ebene XIII - XIII;
- Fig. 14: eine Explosionsdarstellung des Stanzstempels mit Abstreiferteil einer ersten Ausführungsform;
- Fig. 15: einen Querschnitt durch den Stanzstempel mit Abstreiferteil zweiter Ausführungsform; und
- Fig. 16: eine Explosionsdarstellung des Stanzstempels mit Abstreiferteil gemäß Figur 15.

Dargestellt und beschrieben ist zunächst, mit Bezug zu den Figuren 1 bis 6, eine erste Ausführungsform eines hydraulischen Verpressgerätes 1 mit einem Backenpaar, das hier als Schiebebackenpaar ausgebildet ist.

Bei dem hydraulischen Verpressgerät handelt es sich beim Ausführungsbeispiel um ein Verpressgerät, wie es auch in der genannten WO 03/084719 A2 (US 7,412,868 B2) dargestellt und beschrieben ist. Mit Bezug etwa zu den Figuren 3 bis 5 ist entsprechend in dem oberen Bereich der Zusammenhang mit dem in der genannten WO-Schrift beschriebenen Gegenstand etwa im Hinblick auf das Rücklaufventil 2, den Tank 3 und dem Pumpstößel 4 zu erkennen. Im Übrigen wird zur weiteren Erläuterung des bevorzugt hier eingesetzten hydraulischen Gerätes auf die genannte WO- bzw. US-Schrift vollinhaltlich Bezug genommen, auch zum Zwecke Merkmale, die in der WO- bzw. US-Schrift hinsichtlich des Aufbaus des Gerätes beschrieben sind, in Ansprüche vorliegender Anmeldung mit aufzunehmen.

Das Backenpaar der ersten Ausführungsform ist in weiterer Einzelheit mit Bezug zu den Figuren 2 bis 6 erläutert.

Eine erste Backe 5 weist eine Stanzöffnung 6 auf und die zweite Backe 7 weist den Stanzstempel 8 auf.

In weiterer Einzelheit, wie etwa aus Figur 4 ersichtlich, ist die Stanzöffnung 6 durch einen Stanzeinsatz 9 gebildet, der beispielsweise ein in geeigneter Weise gehärtetes Metallringteil sein kann.

Der Stanzstempel 8 ist beim Ausführungsbeispiel mit einem runden Grundriss gebildet, so dass entsprechend auch die Stanzöffnung 6 mit einem runden Grundriss gebildet ist.

Es ist auch eine eckige Ausbildung möglich, wie sie beispielsweise aus der DE 10 2010 036 482 A1 bekannt ist (vergleiche dort Figur 1).

Der Stanzstempel 8 ist von einem Abstreiferteil 10 umgeben, das - beim Ausführungsbeispiel gegen die Wirkung der Druckfeder 11 - relativ zu dem Stanzstempel 8 bewegbar ist.

Wie aus insbesondere einem Vergleich der Figuren 4 und 5 ersichtlich ist, ist eine vordere Randkante 12 des beim Ausführungsbeispiel und bevorzugt insgesamt hülsenartig gebildeten Abstreiferteils 10 fluchtend mit oder auch mit Überstand zu einer oder mehreren an dem Stanzstempel 8 ausgebildeten Stanzspitzen 13 angeordnet. Die Stanzspitzen 13 sind bevorzugt randseitig, bezogen auf einen Grundriss des Stanzstempels 8, an diesem ausgebildet. Das Abstreiferteil 10 kann aber auch mit seiner vorderen Randkante im Ausgangszustand zurückversetzt zu einem vorderen Bereich des Stanzstempels 8, insbesondere in Bezug auf eine Stanzspitze 13, angeordnet sein. Während das Abstreiferteil eine bevorzugt in einer sich senkrecht zur Stanzrichtung erstreckenden Ebene mit seinem vorderen Rand erstreckt, kann wie beschrieben der Stanzstempel in seiner vorderen Fläche profiliert ausgebildet sein.

Das Abstreiferteil 10 weist beim Ausführungsbeispiel weiter einen Bodenabschnitt 14 auf, mit welchem es den Stanzstempel 8 hintergreift. Insofern ist auch eine formschlüssige Halterung, gegen Abziehen nach vorne, über den Stanzstempel 8 hinweg, erreicht.

Der Stanzstempel 8 ist weiter an einem sich in Stanzrichtung erstreckenden, eine Abstützung bildenden Halterungsteil 15 befestigt. Dieses Halterungsteil 15 ist beim Ausführungsbeispiel und bevorzugt zylinderförmig gebildet. Die Druckfeder 11 umgibt, bevorzugt in einer Ausgestaltung als Wendelfeder, das Halterungsteil 15.

Das Halterungsteil 15 wiederum ist fußseitig an seinem dem Stanzstempel 8 abgewandten Ende, an einem sich abgewinkelt zu dem Halterungsteil 15 erstreckenden Befestigungsteil 16 befestigt. Beim Ausführungsbeispiel und bevorzugt erstreckt sich das Befestigungsteil 16 rechtwinklig zu einer Längsachse des Halterungsteils 15.

Mittels des Befestigungsteils 16 ist der Stanzstempel 8 letztlich an der Verschiebeeinrichtung 18, bevorzugt an einem Gehäuse 17 der Verschiebeeinrichtung 18 des Backenpaares befestigt.

Die Backe, welche die Stanzöffnung 6 aufweist geht gleichsam unmittelbar in eine Halterung 48 über.

Die Verschiebeeinrichtung 18 besteht in weiterer Einzelheit aus einem Kolbenteil 19 und einem Zylinderteil 20. Darüber hinaus besteht sie aus einer Rückstellfeder 21.

Das Kolbenteil 19 und das Zylinderteil 20 sind konzentrisch zueinander in dem Gehäuse 17 aufgenommen. In Verlängerung des Zylinderteils 20 ist eine Aufnahme 22 ausgebildet, in der die Rückstellfeder 21 aufgenommen ist. Das Zylinderteil 20 und die Aufnahme 22 sind einteilig oder zur gemeinsamen Bewegung verbunden ausgebildet.

Während das Kolbenteil 19 relativ zu dem Gerät 23 bei einer Betätigung feststehend ist, wie desgleichen auch das Gehäuse 17, bewegt sich das Zylinderteil 20 zusammen mit der Aufnahme 22. Hierzu wird aus dem Gerät 23 Hydraulikflüssigkeit über eine einen Hydraulikanschluss bildende Verbindungsleitung 24 in das Kolbenteil 19 gepumpt, wozu im Einzelnen an die Verbindungsleitung 24 eine Bodenbohrung 25 des Kolbenteils 19 abschließt.

Das Kolbenteil 19 ist in weiterer Einzelheit ersichtlich in Form eines langgestreckten, im Inneren eine gleichfalls zylinderförmige Ausnehmung 26 aufweisenden zylindrischen Teils ausgebildet. Die langgestreckte Ausbildung des Kolbenteils 19, wobei eine Länge L des Kolbenteils bevorzugt etwa dem 2- bis 5-fachen Durchmesser D des Kolbenteils entspricht, sorgt für eine stabile Führung des dazu relativ beweglichen Zylinderteils 20.

Das Gehäuse 17 weist weiter ersichtlich einen Querbolzen 27 auf, der zugleich auch auf einer Seite eine Abstützung für die Rückstellfeder 21 bildet. Anderseitig ist die Rückstellfeder 21 an einem Boden 28 der Aufnahme 22 abgestützt. Unter Bezug auf den Querbolzen 27 bzw. einen diesbezüglichen Ort des Gehäuses 17 erstrecken sich das Kolbenteil 19 und die Rückstellfeder 21 gegensinnig zueinander.

Die Backen sind vermittels des Befestigungsteils 16 bzw. der Halterung 48 unmittelbar an dem Gehäuse 17, und damit relativ zu dem Gerät 23 im Verbindungszustand feststehend, bzw. vermittels der Halterung 48 an der Aufnahme 22 befestigt. Die Befestigung ist starr. Das Befestigungsteil 16 bzw. das Halterungsteil 48 kann sich relativ zu dem Gehäuse 17 bzw. der Aufnahme 22 nicht bewegen. Die beschriebenen Halterungen der Backen, die über die Verschiebeeinrichtung 18 miteinander verbunden sind, sind weiter einschließlich der Verschiebeeinrichtung 18 über eine gemeinsame Verbindungseinrichtung 30 mit dem Gerät 23 verbunden bzw. verbindbar. Die Kolben-/Zylindereinrichtung der Verschiebeeinrichtung 18 ist backenseitig der Verbindungseinrichtung 30 ausgebildet.

Zufolge einer Druckfüllung der Ausnehmung 26 mit Hydraulikflüssigkeit wird das Zylinderteil 20 aus der Stellung gemäß Figur 4 in die Stellung gemäß Figur 5 bewegt. Da hiermit zugleich die Aufnahme 22 bewegt wird, wird die Rückstellfeder 21 entsprechend komprimiert und gespannt.

Der Querbolzen 27 ist in einem sich bezüglich der Verbindungsleitung 24 jenseits eines Kolbenbodens erstreckenden Abschnitt des Gehäuses 17 angeordnet und durchgreift zwei gegenüberliegend ausgebildete Langlöcher 29 der Aufnahme 22.

Die Verbindungsleitung 24 ist Teil der Verbindungseinrichtung 30, siehe auch Figur 6, die eine betrieblich lösbare Verbindung der Einheit aus Backen und Verschiebeeinrichtung von dem Gerät 23 ermöglicht. Die Verbindungseinrichtung 30 kann mit dem Gerät schraubverbunden sein.

In Einzelheit besteht die Verbindungseinrichtung entsprechend aus dem mechanischen Adapter, etwa der Schraubverbindung, und einem Hohlraum, der in die Verbindungsleitung 24 übergeht, zur Einleitung und Rückleitung von Hydraulikflüssigkeit in das Kolbenteil 19. Die Verbindungseinrichtung 30 beabstandet zugleich die genannte Einheit aus Backen und Verschiebeeinrichtung über eine halsförmige Gestaltung von einer zugewandten Stirnfläche des Gerätes 23. Bevorzugt ist sie jedoch, wie beim Ausführungsbeispiel, mit dem die Gewindeeinrichtung aufweisenden Fußbereich in diese Stirnseite des Gerätes 23 eingeschraubt.

Darüber hinaus ist eine Abstützung der mit dem Gerät 23 verbundenen Backeneinrichtung insgesamt an dem Gerät 23 vermittels eines langgestreckt ausgebildeten Aufsetzteiles 31 erreicht. Das Aufsetzteil 31 erstreckt sich quer zu einer Verschieberichtung der Backen.

Die weitere Ausführungsform mit Schwenkbacken ist unter Bezug auf die Figuren 7 bis 13 erläutert.

Die Schwenkbacken 32, 33 sind in einem gemeinsamen Drehgelenk 34 verbunden. Beginnend mit dem Drehgelenk sind die Schwenkbacken 32, 33 geräteseitig grundsätzlich in gleicher Weise ausgebildet, wie in der DE 10 2005 028 083 A1 bzw. US 7,216,532 B2 beschrieben. Auch der Offenbarungsgehalt dieser Druckschrift wird hiermit in dieser Hinsicht vollinhaltlich in die Offenbarung vorliegender Anmeldung einbezogen, auch um Merkmale dieser vorbekannten Schrift vorliegender Anmeldung einzubeziehen.

Die Lagerungsaugen 35, 36 jeder der Backen 32, 33 sind, wie auch in der genannten Schrift beschrieben, mit unterschiedlichen, in Lagerungsöffnungs-Achsrichtung gemessenen Dicken ausgebildet. Das Lagerungsauge 35 weist eine gegenüber dem Lagerungsauge 36 etwa 3-fache Dicke auf.

Der lichte Abstand zwischen den beiden Lagerungsaugen 36 und 35 entspricht etwa dem Dickenmaß des Lagerungsauges 35 größerer Dicke. Die Backen sind im Montagezustand so zueinander ausgerichtet, dass die Lagerungsaugen 35, 36 ineinandergreifend angeordnet sind. Das Lagerungsauge 35 größerer Dicke der einen Backe 33 ist entsprechend zwischen den beiden Lagerungsaugen 35 und 36 der anderen Backe 32 angeordnet. Demnach liegen die Lagerungsaugen 36 geringerer Dicke außenseitig des gebildeten Backenpaares.

Die Lagerungsöffnungen 6 beider Backen 32, 33 sind im Montagezustand durchsetzt von dem Halterungsbolzen 37.

Wie in weiterer Einzelheit etwa Figur 9 zu entnehmen ist, durchsetzt der Verriegelungsbolzen 37 zwei Arme 38,39 des Halterungshalses 40. Bei dem Verriegelungsbolzen 37 kann es sich insbesondere um einen Bolzen handeln, wie er aus der EP 1491 295 A1 bzw. US 2005/0011236 A1 bekannt ist. Auch der diesbezügliche Inhalt dieser Druckschrift wird hiermit vollinhaltlich in die Offenbarung vorliegender Anmeldung auch zum Zwecke Merkmale dieser Druckschrift in Ansprüche vorliegender Anmeldung aufzunehmen, einbezogen.

Die Backe 32 ist zum freien Ende hin, bzw. zum Stanzstempel 8 hin, unterschiedlich zu der Backe 33 gebildet. Die Backe 32 weist in einer Seitenansicht gemäß Figur 8 eine winkelförmige Gestalt auf, wobei im Öffnungszustand der Backen gemäß Figur 7 ausgehend von dem Drehgelenk 34 ein erster Backenabschnitt annähernd horizontal verläuft und ein zweiter Backenabschnitt demgegenüber annähernd vertikal. An dem weiteren Backenabschnitt ist dann der Stanzstempel 8 in prinzipiell gleicher Weise gehaltert, wie dies bezüglich der Backe erster Ausführungsform bereits beschrieben ist.

Dagegen erstreckt sich die zweite Backe 33 bereits annähernd vertikal in der Stellung gemäß Figur 7 bzw. Figur 8. Wobei der zweite Backenabschnitt der Backe 32 und die Backe 33 sich divergierend zueinander erstrecken. Unter Einschluss eines Winkels α von etwa 30° bis 60°.

Mit Bezug zu den Figuren 10 bis 13 sind die Schwenkbacken der zweiten Ausführungsform weiter erläutert.

In den Figuren 10 und 11 ist eine Verbindungseinrichtung dieser Ausführungsform dargestellt. Hierbei ist wesentlich, dass entsprechend der Lehre der EP 1 084 798 A2 bzw. US 6,718,870 B1 in der Verbindungseinrichtung 49 bezüglich der letztlich in Zusammenwirkung mit dem Gerät 23 ausgebildeten Kolben-/Zylinderanordnung bereits ein Kolbenschaft 50 angeordnet ist, der von einer Rückstellfeder 51 umgeben ist. Backenseitig des Kolbenschaftes 50 sind in der Verbindungseinrichtung 49 auch bei dieser Ausführungsform Rollen 52 aufgenommen, die mit den entsprechenden Einwirkungsflächen 53 der Backen zusammenwirken. Die Backen sind bei dieser Ausführungsform weiter bevorzugt durch eine Druckfeder 54 in eine Stellung, die grundsätzlich der Stanzstellung entspricht, vorgespannt.

Figur 11 zeigt die Stellung am Ende eines Stanzvorganges, wobei der Kolben 51 hydraulisch verschoben ist, durch das hier nicht weiter dargestellte angeschlossene Gerät 23.

Die Figuren 12 und 13 zeigen in perspektivischer bzw. Querschnittsansicht die Anordnung der Backen ohne die Verbindungseinrichtung und in ihrer Öffnungsstellung.

Mit Bezug zu den Figuren 14 bis 16 ist die Ausbildung des Stanzstempels 8 und dessen Befestigung noch hinsichtlich zweier möglicher Ausführungsformen in weiterer Einzelheit erläutert.

Die Ausführungsform, wie sie etwa der Figur 4 zu entnehmen ist, ist in Figur 14 in Explosionsdarstellung wiedergegeben. Das Halterungsteil 15 weist stanzstempelseitig eine Tellerausformung 41 auf, die über das zylindrische Halterungsteil 15 quer zu einer Längserstreckung des Halterungsteils 15 übersteht. Es ist eine möglichst großflächige Abstützung des Halterungsteil 15 an der zugewandten Rückseite des Stanzstempels 8 gegeben. Auch kann hierdurch ein oberer Anschlag für die Druckfeder 11 gegeben sein.

Diese Tellerausformung weist eine zentrale Schrauböffnung 42 auf in welche eine Befestigungsschraube 43 eingreift, die den Stanzstempel 8 durchsetzt und diesen so an dem Halterungsteil 15 befestigt.

Das Abstreiferteil 10 ist mittels eines Langloches 44 und einer darin eingreifenden Schraube 45 einerseits und durch den hintergreifenden Bodenabschnitt 14 andererseits an dem Stanzstempel 8 gehaltert. Dies ist etwa vorteilhaft im Zuge der Montage, wenn das Halterungsteil 15 noch nicht mit dem Befestigungsteil 16 verbunden ist und insofern die Druckfeder 11 noch keinen Gegenhalt hat.

Die weitere Ausführungsform gemäß den Figuren 15 und 16 unterscheidet sich von der zuvor beschriebenen Ausführungsform dadurch, dass an dem Halterungsteil 15 zugleich, zugewandt dem Stanzstempel 8, ein schraubenförmiger Fortsatz 46 ausgebildet ist. Der Stanzstempel 8 weist eine hierzu passende Gewindeöffnung 47 auf, so dass hierdurch die beiden Teile schraubverbunden werden können.

**Bezugszeichenliste**

| | | | |
|---|---|---|---|
| 1 | Verpressgerät | 26 | Ausnehmung |
| 2 | Rücklaufventil | 27 | Querbolzen |
| 3 | Tank | 28 | Boden |
| 4 | Pumpstößel | 29 | Langlöcher |
| 5 | erste Backe | 30 | Verbindungseinrichtung |
| 6 | Stanzöffnung | 31 | Aufsetzteil |
| 7 | zweite Backe | 32 | Schwenkbacke |
| 8 | Stanzstempel | 33 | Schwenkbacke |
| 9 | Stanzeinsatz | 34 | Drehgelenk |
| 10 | Abstreiferteil | 35 | Lagerungsauge |
| 11 | Druckfeder | 36 | Lagerungsauge |
| 12 | Randkante | 37 | Halterungsbolzen |
| 13 | Stanzspitzen | 38 | Arm |
| 14 | Bodenabschnitt | 39 | Arm |
| 15 | Halterungsteil | 40 | Halterungshals |
| 16 | Befestigungsteil | 41 | Tellerausformung |
| 17 | Gehäuse | 42 | Schrauböffnung |
| 18 | Verschiebeeinrichtung | 43 | Befestigungsschraube |
| 19 | Kolbenteil | 44 | Langloch |
| 20 | Zylinderteil | 45 | Schraube |
| 21 | Rückstellfeder | 46 | Fortsatz |
| 22 | Aufnahme | 47 | Gewindeöffnung |
| 23 | Gerät | 48 | Halterung |
| 24 | Verbindungsleitung | 49 | Verbindungseinrichtung |
| 25 | Bodenbohrung | 50 | Kolbenteil |
| | | | |
| 51 | Rückstellfeder | | |
| 52 | Rollen | | |
| 53 | Einwirkungsflächen | | |
| 54 | Druckfeder | | |
| L | Länge | | |
| D | Durchmesser | | |
| α | Winkel | | |

## Patentansprüche

1. Mit einem vorzugsweise hydraulisch zu betätigenden Gerät (23) verbindbares, als Schwenkbackenpaar ausgebildetes Backenpaar zum Ausstanzen von Löchern oder Ausnehmungen in vorzugsweise Blechteilen, wobei an einer Backe ein Stanzstempel (8) und an der anderen Backe eine Stanzöffnung (6) ausgebildet ist, wobei in der den Stanzstempel (8) aufweisenden Backe ein relativ zu dem Stanzstempel (8) gegen die Wirkung einer Druckfeder (11) bewegliches und in Stanzrichtung außerhalb einer Außenkontur des Stanzstempels (8) befindliches Abstreiferteil (10) ausgebildet ist und wobei die Schwenkbacken unterschiedlich gebildet sind, wobei die den Stanzstempel (8) aufweisende Backe in einer Seitenansicht winkelförmig ist.

2. Backenpaar nach Anspruch 1, **dadurch gekennzeichnet, dass** das Abstreiferteil (10) in eine den Stanzstempel (8) an seinem freien Ende zumindest teilweise überragende Stellung vorgespannt ist.

3. Backenpaar nach einem der vorstehenden Ansprüche, **dadurch gekennzeichnet, dass** das Abstreiferteil (10) hülsenartig ausgebildet ist.

4. Backenpaar nach einem der vorstehenden Ansprüche, **dadurch gekennzeichnet, dass** die Druckfeder (11) ein feststehendes Halterungsteil (15) des Stanzstempels (8) umgibt.

## Claims

1. A jaw pair for punching out holes or recesses, preferably in sheet metal parts, which jaw pair is connectable to a device (23) to be operated preferably hydraulically and is designed, for example, as a pivoting jaw pair, wherein a punch (8) is formed on one jaw and a punching opening (6) is formed on the other jaw, whereby a stripper part (10) which is situated outside of an outer contour of the punch (8) in the punching direction is formed in the jaw having the punch (8) and is movable against the action of a compression spring (11) in relation to the punch (8) and whereby the pivoting jaws are formed differently, the jaw having the punch (8) having an angled shape in a side view.

2. The jaw pair according to claim 1, **characterized in that** the stripper part (10) is biased into a position protruding at least partially beyond the punch (8) at its free end.

3. The jaw pair according to either of the preceding claims, **characterized in that** the stripper part (10) has a sleeve-like design.

4. The jaw pair according to any of the preceding claims, **characterized in that** the compression spring (11) surrounds a stationary mount part (15) of the punch (8).

## Revendications

1. Paire de mâchoires, réalisée comme paire de mâchoires pivotante et pouvant être reliée à un appareil (23) de préférence à actionner hydrauliquement, pour la découpe de trous ou d'évidements, de préférence, dans des pièces de tôle, un poinçon de découpage (8) étant réalisé sur une mâchoire et une ouverture de découpage (6) sur l'autre mâchoire, une pièce de dévêtissage (10) mobile par rapport au poinçon de découpage (8) contre l'action d'un ressort de compression (11) et située en dehors d'un contour extérieur du poinçon de découpage (8) dans la direction de découpage étant réalisée dans la mâchoire présentant le poinçon de découpage (8) et les mâchoires pivotantes étant formées différemment, la mâchoire présentant le poinçon de découpage (8) ayant, dans une vue de côté, une forme d'équerre.

2. Paire de mâchoires selon la revendication 1, **caractérisée en ce que** la pièce de dévêtissage (10) est précontrainte dans une position dépassant au moins partiellement le poinçon de découpage (8) au niveau de son extrémité libre.

3. Paire de mâchoires selon l'une des revendications précédentes, **caractérisée en ce que** la pièce de dévêtissage (10) est réalisée d'une manière similaire à une gaine.

4. Paire de mâchoires selon l'une des revendications précédentes, **caractérisée en ce que** le ressort de compression (11) entoure une partie de support fixe (15) du poinçon'de découpage (8).
